# EUROPÄISCHE PATENTSCHRIFT

(11) **EP 0 160 288 B1**
(45) Veröffentlichungstag und Bekanntmachung des Hinweises auf die Patenterteilung: **20.06.1990**
(21) Anmeldenummer: 85105162.3
(22) Anmeldetag: 27.04.1985
(51) Int. Cl.: D06F 47/06

(54) **Wäschepresse**
Water extracting press for laundry
Presse à essorer le linge

(30) Priorität: 04.05.1984 DE 3416458; 11.09.1984 DE 8426718 U
(43) Veröffentlichungstag der Anmeldung: 06.11.1985
(73) Patentinhaber: MTM Obermaier GmbH & Co. KG, D-6733 Hassloch (DE)
(72) Erfinder: Magin, Berthold, Dipl.-Ing., D-6733 Hassloch/Pfalz (DE)
(74) Vertreter: Patentanwälte Möll und Bitterich

(56) Entgegenhaltungen:
- DE-A- 2 801 200
- DE-C- 561 177
- DE-C- 648 293
- FR-A- 1 232 615
- GB-A- 595 566
- US-A- 1 993 201

## Beschreibung

Die Erfindung betrifft eine Wäschepresse mit einem perforierten Preßkorb und mit einem darauf aufsetzbaren Deckel, unter dem eine elastische Membran druckfest befestigt ist gemäß dem Oberbegriff des Anspruchs 1.

Aus der DE-A-28 01 200 ist eine zweistufig arbeitende Wäschepresse bekannt mit einem perforierten Behälter, in dem die aus der Waschmaschine kommende Wäsche zunächst mit Hilfe eines Stempels mechanisch vorgepreßt wird. Anschließend wird der Behälter entfernt und der Wäschekuchen zur nächsten Bearbeitungsstation gefahren. Hier wird ein glockenförmiger Deckel über den auf einem perforierten Boden sitzenden Wäschekuchen gestülpt. Im Inneren des Deckels befindet sich eine elastische Membran, die den eigentlichen Preßdruck erzeugt, indem in den Zwischenraum zwischen Deckel und Membran ein Druckmedium gepreßt wird.

Nachteilig an dieser Wäschepresse ist, daß sie in zwei Schritten arbeitet, so daß der vorgepreßte Wäschekuchen sich auf dem Weg von der ersten zur zweiten Preßstation öffnen kann. Dadurch können Teile der Wäsche in die Dichtfläche zwischen glockenförmigem Deckel und Boden eingeklemmt werden, was zu Beschädigungen führt.

Eine weitere Wäschepresse ist bekannt aus der FR-A-12 32 615. Diese besitzt einen im wesentlichen zylindrischen, perforierten Behälter, der mit einem Deckel druckfest verschlossen werden kann. Unter dem Deckel ist eine elastische Membran montiert. Um den erforderlichen Preßdruck erzeugen zu können, wird der Zwischenraum zwischen Membran und Deckel mit Wasser als Druckmedium gefüllt. Hierzu sind zwei parallel arbeitende Pumpen vorgesehen, eine Kreiselpumpe, die eine große Menge des Druckwassers in kurzer Zeit fördert, und eine Kolbenpumpe, die den hohen Preßdruck erzeugt.

Ein wesentlicher Nachteil aller mit elastischen Membranen arbeitenden Wäschepressen ist, daß die Wäschestücke relativ häufig beschädigt werden. Da sich die Membranen unter der Wirkung des Druckmediums ausdehnen müssen, bestehen sie aus Gummi oder einem vergleichbaren Material. Gummi hat einen relativ hohen Reibungskoeffizienten gegenüber Textilien. Wenn sich die Membran ausdehnt, zieht sie auch die anhaftenden Wäschestücke mit; da diese jedoch nicht aus Gummi bestehen, zerreißen sie.

Ein weiterer Nachteil der bekannten Wäschepresse besteht darin, daß beim Entladen des gepreßten Wäschepostens einzelne Wäscheteile an der Wand des Preßkorbs haften bleiben. Dabei zeigt die Erfahrung, daß die Haftung um so größer ist, je glatter die Wand des Preßkorbs gemacht wird. Derartige Wäschestücke müssen dann beispielsweise von Hand ausgeräumt werden.

Der vorliegenden Erfindung liegt die Aufgabe zugrunde, die bekannten Wäschepressen derart weiterzubilden, daß Beschädigungen der Wäsche durch die sich unter der Wirkung des Druckmediums elastisch ausdehnende Membran vermieden werden.

Diese Aufgabe wird gelöst durch eine gattungsgemäße Wäschepresse mit den Merkmalen gemäß Kennzeichen des Anspruchs 1.

Durch die Anordnung der flexiblen Platte zwischen der Gummimembran und den Wäschestücken wird der direkte Kontaktzwischen Gummimembran und Wäsche verhindert. Die Platte, die gemäß einervorteilhaften Weiterbildung aus Hartgummi mit Gewebeeinlage besteht, verändert ihre Dimensionen nicht. Dank ihrer Flexibilität kann sie jedoch Ungleichmäßigkeiten bei der Füllung des Preßkorbes ausgleichen, so daß der Druck möglichst gleichmäßig auf alle Wäschestücke übertragen wird.

Unterstützt wird dieser Effekt noch durch die Halbkugelform des Preßkorbes, die dafür sorgt, daß die Wäschestücke bei fortschreitender Pressung sich in Richtung auf die Korbmitte hin bewegen, wodurch ein Einklemmen der Wäschestücke zwischen Preßkorbrand und Membran verhindert und Ungleichmaßigkeiten bei der Fullung des Preßkorbes ausgeglichen werden.

Um den Entwässerungsgrad weiter steigern zu können, kann gemäß einer Weiterbildung der Erfindung über den Preßkorb eine Glocke gestülpt und mit diesem vakuumdicht verbunden sein. Mit Hilfe einer Vakuumpumpe wird dann der Zwischenraum zwischen Glocke und Preßkorb evakuiert. Dadurch wird in bekannter Weise der Siedepunkt des sich im Wäschekuchen befindenden Restwassers herabgesetzt, so daß die Feuchtigkeit ausdampft. Da dies bei geringen Temperaturen geschieht, sind Beschädigungen der Wäsche nicht zu erwarten.

Gemäß einer vorteilhaften Weiterbildung kann die Glocke gleichzeitig als Wanne zum Auffangen und Ableiten des ausgepreßten Wassers dienen.

Um ein Überdehnen der elastischen Membran zu vermeiden, kann an der Innenseite des Deckels ein Absatz vorgesehen sein, der paßgenau in den Preßkorb einführbar ist und an dessen freiem Ende die Membran befestigt ist. Hierbei wird beim Schließen des Deckels der Wäscheposten zunächst mechanisch zum Boden des Preßkorbs hin geschoben, bevor die Membran die Wäsche gleichmäßig gegen den preßkorb drückt.

Auch bei der erfindungsgemäßen Wäschepresse lassen sich eine erste, schnellfördernde Pumpe, vorzugsweise eine Kreisel- oder Flügelradpumpe, und eine zweite, druckerzeugende Pumpe, vorzugsweise eine Kolbenpumpe, zum Einbringen des Druckmediums verwenden.

Auch bei der erfindungsgemäßen Wäschepresse können Preßkorb und Deckel unabhängig voneinander verschwenkt werden, um einen rationellen Betriebsablauf zu ermöglichen.

Gemäß einer ersten Variante sind Korb- und Deckel-Schwenkachse waagrecht und koaxial zueinander angeordnet. Hierbei wird der Preßkorb um 180 Grad geschwenkt, um den ausgepreßten Wäschekuchen ausleeren zu können, nachdem der Deckel entsprechend weit weggeschwenkt wurde.

Gemäß einer zweiten Variante ist die Deckel-Schwenkachse senkrecht angeordnet und es sind wenigstens zwei Preßkörbe vorgesehen, die mit nur einem Deckel zusammenarbeiten. Hierbei enthält einer der beiden Preßkörbe immer den gerade zu entwässernden Wäscheposten, während zur selben Zeit der andere Preßkorb den schon entwässerten Wäschekuchen auskippt und einen neuen Wäscheposten aufnimmt.

Gemäß einer vorteilhaften Ausgestaltung der Erfindung wird die Innenfläche des Preßkorbs mit einer Antihaftschicht beschichtet. Es handelt sich dabei um eine geschlossene, glatte Oberfläche, die gegenüber den ausgepreßten Wäschestücken einen Antihaft-Effekt aufweist und so das Haftenbleiben von Wäschestücken am Preßkorb verhindert.

Bevorzugte Materialien sind Melaminharz oder Tetrafluoräthylen, die als dünne Schicht auf die Innenfläche des Preßkorbs auflackiert werden.

Anhand der Zeichnung soll die Erfindung in Form eines Ausführungsbeispieles näher erläutert werden.

Es zeigen:
Fig. 1 in perspektivischer Darstellung einen Ausschnitt aus einer Wäscherei,
Fig. 2 einen Querschnitt durch eine Wäschepresse gemäß Fig. 1 und
Fig. 3 eine Seitenansicht einer abgewandelten Wäschepresse.

In Fig. 1 erkennt man in perspektivischer Darstellung einen Ausschnitt aus einer Wäscherei. Am linken Rand befindet sich eine Trommelwaschmaschine 1, aus der die Wäsche über eine Beladungsrutsche direkt in die Wäschepresse 2 gelangt. Nach dem Entwässern wird der Wäschekuchen 11 über ein Entladeband 12 direkt in einen der Tumbler 13 gefördert. Hierzu ist das Entladeband 12 auf Schienen seitlich verfahrbar.

Die Wäschepresse 2 enthält einen halbkugelförmigen Preßkorb 3, der ringsum perforiert ist. Auf den Preßkorb 3 aufsetzbar ist ein Deckel 4. Eine Leitung 14 für das Druckmedium, hier Wasser, führt in den Deckel 4. Der Preßkorb 3 steht in einer Wanne 6, die das ausgepreßte Wäschewasser auffängt und ableitet.

Sowohl der Deckel 4 als auch der Preßkorb 3 sind mit Hilfe je eines Hydraulikantriebes schwenkbar. Im Ausführungsbeispiel liegen beide Schwenkachsen 8, 8' waagerecht und koaxial.

In der auf der linken Seite dargestellten Stellung befinden sich Preßkorb 3 und Deckel 4 in der Füll- und Preßstellung. Das über die Leitung 14 in den Zwischenraum zwischen Deckel 4 und Membran 9 geführte Druckmedium wird zunächst über eine Kreisel- oder Flügelradpumpe 5 geliefert. Sobald die Membran so weit aufgebläht ist, daß die Wäsche überall gleichmäßig am Innenrand des Preßkorbs 3 anliegt, übernimmt die an der Vorderseite zu erkennende Kolbenpumpe 7, die hydraulisch angetrieben wird, die Druckerzeugung. Es ist auf diese Weise möglich, Drücke von 20 und mehr bar zu erzeugen, ohne daß dabei ein hoher Pumpenverschleiß wie bei den derzeit handelsüblichen Anlagen auftritt.

Sobald die Wäsche ausgepreßt ist, wird zunächst der Deckel 4 mit Hilfe des Schwenkaggregats 8 um mehr als 180° nach rechts geschwenkt. Man erkennt dort den Deckel 4' in der geöffneten Stellung, wobei in der Innenseite des Deckels die Membran 9 sichtbar wird. Anschließend fährt das Entladeband 12, wenn ein solches vorgesehen ist, in die dargestellte Position. Der über sein Schwenkaggregat 8' in die Entladeposition gebrachte Preßkorb 3' kippt den Wäschekuchen 11 aus.

Der hinter dem Preßkorb 3 mit aufgesetztem Deckel 4 erkennbare Kasten 10 nimmt die Hydraulikaggregate auf.

In Fig. 2 erkennt man einen Querschnitt durch die Wäschepresse. Der Preßkorb 3 ist über eine Halterung 15 schwenkbar bzw. kippbar. Das obere Ende des Preßkorbs 3 ist mit einem umlaufenden Flansch 18 ausgerüstet.

Auch der Deckel 4 ist über eine Halterung 16 schwenkbar bzw. kippbar. Er besitzt ebenfalls einen umlaufenden Flansch 19. Die Flansche 18, 19 werden während des Preßvorganges durch Klammern 17 zusammengehalten.

An der Innenseite des Deckels 4 ist die elastische Membran 9 befestigt. Der Zwischenraum zwischen Deckel 4 und Membran 9 ist über eine Leitung 14 mit einem Druckmedium, beispielsweise Wasser, füllbar bzw. entleerbar.

Unterhalb der Membran 9 und mit Hilfe einer Befestigung 22 mit der Membran 9 verbunden, erkennt man eine ebene, elastische Platte 21. Diese Platte 21 paßt praktisch ohne Spiel in den Preßkorb 3. Sobald im Zwischenraum zwischen Deckel 4 und Membran 9 Druck erzeugt wird, legt sich die Membran 9 an die Oberseite der Platte 21 an und drückt diese auf den im Preßkorb 3 sich befindenden Wäscheposten (nicht dargestellt). Da die Membran 9 mit dem Wäscheposten nicht mehr direkt in Berührung kommt, können Beschädigungen von Wäschestücken durch die sich dehnende Membran 9 nicht mehr vorkommen. Außerdem ist es auch nicht mehr möglich, daß spitze Gegenstände in der Wäsche in Berufswäsche findet man sehr häufig vergessene Schraubendreher, Messer, Pinzetten usw. die elastische Membran 9 durchstechen können, was wegen des hohen Drucks unweigerlich zu Zerstörung der Membran führt.

Sobald der Wäscheposten genügend ausgepreßt ist, wird das Druckmedium aus dem Zwischenraum zwischen Deckel 4 und Membran 9 über die Leitung 14 wieder abgezogen. Dabei zieht sich die Membran 9 in das Deckelinnere zurück und nimmt über die Verbindung 22 auch die Platte 21 mit.

Um das Anhaften einzelner Wäschestücke an der Innenfläche 12 des Preßkorbs 3 sicher ausschließen zu können, ist diese mit einer geschlossenen glatten Oberfläche mit Antihaft-Effekt ausgerüstet. Beispielsweise kann sie mit polytetrafluoräthylen oder Melaminharz beschichtet sein.

In Fig. 3 erkennt man eine weitere Ausführungsform der Wäschepresse. Der Deckel 4 ist über seine Halterung 16 an einer Führung 25 befestigt, die an der senkrecht stehenden Deckelschwenkachse 24 drehbar sowie heb- und senkbar angeordnet ist. Auf diese Weise kann der Deckel 4 gehoben und zur Seite geschwenkt werden. Dort kann er auf einen weiteren Preßkorb aufgesetzt werden, so daß dort die Wäsche entwässert wird, während der erste Preßkorb ausgekippt wird.

Die in Fig. 1 dargestellte Wanne 6 zum Auffangen des ausgepreßten Wassers ist zu einer Glocke 26 weitergebildet, die mit dem oberen Rand 18 des Preßkorbs 3 vakuumdicht verbunden werden kann. Mit Hilfe einer Vakuumpumpe, die an die Leitung 27 angeschlossen wird, kann der Zwischenraum zwischen Glocke 26 und Preßkorb 3 unter Vakuum gesetzt werden. Dadurch wird der Siedepunkt des in der Wäsche sich noch befindenden Restwassers herabgesetzt, so daß dieses Restwasser durch Ausdampfen weiter reduziert werden kann.

## Patentansprüche

1. Wäschepresse mit einem perforierten Preßkorb (3), mit einem darauf aufsetzbaren Deckel (4), unter dem eine elastische Membran (9) druckfest befestigt ist, wobei der Preßkorb (3) zum Entleeren um eine waagerechte Achse (8') kippbar und der Deckel (4) unabhängig vom Preßkorb (3) heb- und senkbar bzw. verschwenkbar ist, und mit einer Einrichtung (5, 7) zum Einbringen eines Druckmediums in den Zwischenraum zwischen Deckel (4) und Membran (9), dadurch gekennzeichnet, daß der Preßkorb (3) etwa halbkugelförmig ist und daß im Preßkorb (3) eine flexible Platte (21) vorgesehen ist, die mit der Membran (9) verbunden ist und unter der Wirkung der Membran (9) auf den zu pressenden Wäscheposten gedrückt wird.

2. Wäschepresse nach Anspruch 1, dadurch gekennzeichnet, daß eine Glocke (26) vorgesehen ist, die über den Preßkorb (3) stülpbar und mit diesem vakuumdicht verbindbar ist, und daß eine Vakuumpumpe vorgesehen ist, mit deren Hilfe der Zwischenraum zwischen Glocke (26) und Preßkorb (3) evakuierbar ist.

3. Wäschepresse nach Anspruch 2, dadurch gekennzeichnet, daß die Glocke (26) als Wanne zum Auffangen und Ableiten des ausgepreßten Wassers dient.

4. Wäschepresse nach Anspruch 1, 2 oder 3, dadurch gekennzeichnet, daß an der Innenseite des Deckels (4) ein Ansatz vorgesehen ist, der paßgenau in den preßkorb (3) einführbar ist, und daß die Membran (9) am freien Ende dieses Ansatzes befestigt ist.

5. Wäschepresse nach wenigstens einem der Ansprüche 1 bis 4, dadurch gekennzeichnet, daß die Einrichtung zum Einbringen des Druckmediums eine erste, schnell fördernde Pumpe (5), vorzugsweise eine Kreisel- oder Flügelradpumpe, und eine zweite, Druck erzeugende Pumpe (7), vorzugsweise eine Kolbenpumpe, umfaßt.

6. Wäschepresse nach wenigstens einem der Ansprüche 1 bis 5, dadurch gekennzeichnet, daß Korb- und Deckel-Schwenkachse (8, 8') waagerecht und koaxial angeordnet sind.

7. Wäschepresse nach wenigstens einem der Ansprüche 1 bis 5, dadurch gekennzeichnet, daß die Deckel-Schwenkachse (24) senkrecht angeordnet ist und daß wenigstens zwei Preßkörbe (3) für einen Deckel (4) vorgesehen sind.

8. Wäschepresse nach wenigstens einem der Ansprüche 1 bis 7, dadurch gekennzeichnet, daß die flexible Platte (21) aus Hartgummi mit Gewebeeinlage besteht.

9. Wäschepresse nach wenigstens einem der Ansprüche 1 bis 8, dadurch gekennzeichnet, daß die Innenfläche (23) des Preßkorbs (3) mit einer Antihaftschicht, vorzugsweise aus Polytetrafluorethylen oder Melaminharz, beschichtet ist.

## Revendications

1. Presse à essorer le linge comportant un panier d'essorage (3) perforé avec un couvercle (4) à placer sur celui-ci, sous lequel une membrane élastique (9) est fixée de manière à résister à la pression, le panier d'essorage (3) pouvant basculer autour d'un axe horizontal (8') pour pouvoir être vidé et le couvercle (4) pouvant être levé et abaissé ou pivoté indépendamment du panier d'essorage (3), et comportant un dispositif (5, 7) pour l'introduction d'un fluide sous pression dans l'espace compris entre le couvercle (4) et la membrane (9), caractérisée en ce que le panier d'essorage (3) a à peu près la forme d'une demi- sphère et en ce qu'on prévoit dans le panier d'essorage (3), une plaque (21) flexible qui est reliée à la membrane (9) et qui, sous l'action de la membrane (9), est pressée contre le linge à essorer.

2. Presse à essorer le linge selon la revendication 1, caractérisée en ce qu'on prévoit une cloche (26) qui peut être emboîtée sur le panier d'essorage (3) et reliée avec celui-ci de manière étanche au vide, et en ce qu'on prévoit une pompe à vide permettant de faire le vide dans l'espace compris entre la cloche (26) et le panier d'essorage (3).

3. Presse à essorer le linge selon la revendication 2, caractérisée en ce que la cloche (26) sert de cuve pour recueillir et évacuer l'eau essorée.

4. Presse à essorer le linge selon la revendication 1, 2 ou 3, caractérisée en ce qu'on prévoit sur la face intérieure du couvercle (4), un appendice qui peut être introduit de façon exactement ajustée dans le panier d'essorage (3) et en ce qu'on fixe la membrane (9) à l'extrémité libre de cet appendice.

5. Presse à essorer selon au moins une des revendications 1 à 4 caractérisée en ce que le dispositif d'introduction du fluide sous pression comporte une première pompe (5) à refoulement rapide, de préférence une pompe centrifuge ou une pompe à roue-hélice, et une deuxième pompe (7) produisant de la pression, de préférence une pompe à piston.

6. Presse à essorer le linge selon au moins une des revendications 1 à 5, caractérisée en ce que les axes de pivotement du panier et du couvercle (8, 8') sont disposés horizontalement et sont coaxiaux.

7 Presse à essorer le linge selon au moins une des revendications 1 à 5, caractérisée en ce que l'axe de pivotement du couvercle (24) est vertical et en ce qu'on prévoit au moins deux paniers d'essorage (3) pour un couvercle (4).

8. Presse à essorer le linge selon au moins une des revendications 1 à 7, caractérisée en ce que la plaque flexible (21) est en caoutchouc dur avec garniture de tissu.

9. Presse à essorer le linge selon au moins une des revendications 1 à 8, caractérisée en ce que la face intérieure (23) du panier d'essorage (3) est recouverte d'une couche anti-adhérente, de préférence en polytétrafluoroéthylène ou en résine mélamine.

## Claims

1. A laundry press comprising a perforated pressing basket (3), comprising a lid (4) which can be positioned on the basket and beneath which an elastic diaphragm (9) is attached so as to be pressure-resistant, where the pressing basket (3) can be tilted about a horizontal axis (8') for emptying and the lid (4) can be raised, lowered and swivelled independently of the pressing basket (3), and comprising a device (5,7) for introducing a pressure medium into the space between the lid (4) and the diaphragm (9), characterised in that the pressing basket (3) is approximately semi-spherical and that in the pressing basket (3) is arranged a flexible plate (21) which is connected to the diaphragm (9) and which, under the influence of the diaphragm (9), is pressed onto the batch of laundry which is to be pressed.

2. A laundry press as claimed in Claim 1, characterised in that a dome (26) is provided which can be inverted over the pressing basket (3) and can be connected thereto in vacuum-tight fashion, and that a vacuum pump is provided with the aid of which the space between the dome (26) and the pressing basket (3) can be evacuated.

3. A laundry press as claimed in Claim 2, characterised in that the dome (26) serves as a trough for collecting and draining the extracted water.

4. A laundry press as claimed in Claim 1, 2 or 3, characterised in that on the inside of the lid (4) is arranged a shoulder which can be fitted precisely into the pressing basket (3), and that the diaphragm (9) is attached to the free end of this shoulder.

5. A laundry press as claimed in at least one of the Claims 1 to 4, characterised in that the device for introducing the pressure medium comprises a first, fast-acting pump (5), preferably a centrifugal or impeller pump, and a second pressure- generating pump (7), preferably a piston pump.

6. A laundry press as claimed in at least one of the Claims 1 to 5, characterised in that the basket and lid swivel axes (8, 8') are arranged horizontally and co-axially.

7. A laundry press as claimed in at least one of the Claims 1 to 5, characterised in that the lid swivel axis (24) is arranged vertically and that at least two pressing baskets (3) are provided for one lid (4).

8. A laundry press as claimed in at least one of the Claims 1 to 7, characterised in that the flexible plate (21) is made of hard rubber with a textile insert.

9. A laundry press as claimed in at least one of the Claims 1 to 8, characterised in that the inner surface (23) of the pressing basket (3) is coated with an anti-adhesive layer, preferably made of polytetrafluorethylene or melamine resin.
